# EUROPÄISCHE PATENTSCHRIFT

(11) **EP 3 011 148 B1**
(45) Veröffentlichungstag und Bekanntmachung des Hinweises auf die Patenterteilung: **10.05.2017**
(21) Anmeldenummer: 14708531.0
(22) Anmeldetag: 05.03.2014
(51) Int. Cl.: F01L 13/00, B24B 19/12, B21D 53/84

(54) **VERFAHREN ZUR HERSTELLUNG VON VENTILGLEICHHÜBEN AN VARIABLEN VENTILTRIEBEN**
METHOD FOR PRODUCING SAME VALVE LIFTS IN A VARIABLE VALVE TRAIN
MÉTHODE POUR OBTENIR DES LEVÉES DE SOUPAPES ÉGALES DANS UN MÉCANISME DE DISTRIBUTION VARIABLE

(30) Priorität: 21.06.2013 DE 102013106515
(43) Veröffentlichungstag der Anmeldung: 27.04.2016
(73) Patentinhaber: Pierburg GmbH, 41460 Neuss (DE)
(72) Erfinder: SNASEL, Libor, 41462 Neuss (DE)
(74) Vertreter: Patentanwälte ter Smitten Eberlein-Van Hoof Rütten Partnerschaftsgesellschaft mbB
(86) Internationale Anmeldenummer: PCT/EP2014/054262
(87) Internationale Veröffentlichungsnummer: WO 2014/202241

(56) Entgegenhaltungen:
- EP-A1- 1 431 525
- DE-A1- 10 304 991
- DE-A1- 10 323 665
- DE-A1-102010 048 709
- DE-A1-102011 003 022
- GB-A- 854 498

## Beschreibung

Die Erfindung betrifft ein Verfahren zur Herstellung von Ventilgleichhüben an variablen Ventiltrieben, wobei eine zu bearbeitende Steuerwelle in eine Schleifmaschine eingelegt wird und die Steuerwellennocken entsprechend hinterlegter Werte abgeschliffen werden (siehe EP-1431525).

Steuerwellen werden bei variablen Ventiltrieben, wie sie beispielsweise unter den Begriffen univalve oder valvetronic bekannt geworden sind, verwendet, um die Ventilhubkurve zu ändern. Hierzu sind auf den Steuerwellen Nocken angeordnet, die gegen Rollen eines Kipphebels anliegen, der je nach Stellung des Nockens der Steuerwelle eine geänderte Kippbewegung durchführt.

Diese Steuerwellen müssen, um einen Gleichhub aller Ventile eines Verbrennungsmotors sicherzustellen, ebenso wie die mit ihnen zusammenwirkenden Zwischenhebel und Rollenschlepphebel klassifiziert werden, also die Genauigkeit ihrer Fertigung überprüft werden. Dies erfordert einen hohen Aufwand. Trotz genauer Fertigungstoleranzen vor allem bei der Schleifbearbeitung der Nocken der Steuerwelle ist der Anteil der Bauteile, welche nicht ausreichend genau hergestellt sind, relativ groß, so dass ein erhöhter Ausschuss entsteht beziehungsweise eine Nachbearbeitung erforderlich wird. Des Weiteren kommt hinzu, dass sich die im Bewegungsstrang insgesamt vorhandenen Toleranzen trotz eingehaltener Einzeltoleranzen vor allem in der Toleranzkette Steuerwelle, Zwischenhebel und Rollenschlepphebel entscheidend aufsummieren können, was zu ungleichen Ventilhüben der einzelnen verbauten Ventile führen kann.

Dies macht sich vor allem im Bereich kleiner Ventilhübe bemerkbar, wo ein Gleichhub für einen gleichförmigen Rundlauf des Verbrennungsmotors unerlässlich ist, da in diesem Bereich geringe Abweichungen im Ventilhub zu großen Abweichungen der angesaugten Luftmenge führen.

Nachteilig macht sich somit der hohe Aufwand für die Klassifizierung der Einzelteile sowie die hohen Kosten für Nachbearbeitung oder erneute Herstellung aufgrund sich aufsummierender Toleranzen bemerkbar.

Es stellt sich daher die Aufgabe, ein Verfahren zur Herstellung von Ventilgleichhüben an variablen Ventiltrieben zu schaffen, mit dem auf eine Klassifizierung der einzelnen Bauteile möglichst verzichtet werden kann und eine im Vergleich zu bislang verwendeten Verfahren deutlich verbesserte Gleichförmigkeit der Ventilhübe der einzelnen Gaswechselventile am fertigen Motor bei variablen Ventiltrieben zumindest im Bereich kleiner geforderter Ventilhübe sichergestellt wird.

Diese Aufgabe wird durch ein Verfahren zur Herstellung von Ventilgleichhüben an variablen Ventiltrieben mit den Merkmalen des Hauptanspruchs gelöst.

Dadurch, dass einzubauende Zwischenhebel und Rollenschlepphebel in eine Messvorrichtung, in der eine Referenznockenwelle und eine Referenzsteuerwelle sowie Referenzkulissen angeordnet sind, eingelegt werden; daraufhin die resultierenden Ventilhübe bei einer Drehung der Referenznockenwelle in der Messvorrichtung gemessen werden und das Gaswechselventil mit dem kleinsten Ventilhub bestimmt wird, woraufhin die Ventilhubdifferenz zwischen dem Gaswechselventil mit dem kleinsten Ventilhub und dem jeweiligen Ventilhub jedes anderen Gaswechselventils gemessen wird und die einzelnen Ventilhubdifferenzen in Achsabstandsdifferenzen der Steuerwelle über ein Kennfeld, welches eine Ventilhubdifferenz eines Gaswechselventils einer Achsabstandsdifferenz einer Steuerwelle zuordnet, umgerechnet werden, um abschließend den dem Gaswechselventil mit dem kleinsten Ventilhub zuzuordnende Steuerwellennocken auf Nennmaß abzuschleifen und die anderen Steuerwellennocken auf das Nennmaß gemindert um die jeweilige über das Kennfeld ermittelte Achsabstandsdifferenz der Steuerwelle des jeweiligen zugeordneten Gaswechselventils abzuschleifen, kann auf eine Klassifizierung verzichtet werden, da sich aufsummierende Toleranzen durch die mechanische Bearbeitung der Steuerwelle ausgeglichen werden. Durch diese Bearbeitung der Steuerwelle werden alle sich aufsummierenden Toleranzen der Kette Steuerwelle, Zwischenhebel und Rollenschlepphebel ausgeglichen und an den kleinsten vorhandenen Ventilhub angepasst, der im Folgenden, nach Einbau der Bauteile in den Verbrennungsmotor dem kleinsten Ventilhub aller Ventile entspricht. Dieser Ausgleich findet dort statt, wo der Einfluss auf den Ventilhub besonders hoch ist.

Vorzugsweise werden die jeweilige Steuerwelle und die zugehörigen Zwischenhebel und Rollenschlepphebel zum weiteren Verbau einander eindeutig zugeordnet. Dies verhindert Verwechslungen der aufeinander abgestimmten Bauteile.

In einem bevorzugten Verfahren wird das Kennfeld durch Versuche mit Referenzzwischenhebeln und Referenzrollenschlepphebeln ermittelt. Diese Referenzzwischenhebeln und Referenzrollenschlepphebeln sind ebenso wie die Referenznockenwelle und die Referenzsteuerwelle vollständig vermessen und weisen entsprechend Abmessungen auf, die den optimalen Bauteilen entsprechen. Mit diesen Bauteilen, lässt sich durch Versuche ermitteln, für welche geänderten Steuerwellendurchmesser, welche Ventilhubänderungen folgen. Auf diese Weise wird die benötigte Kennlinie im Vorfeld ermittelt.

Dabei ist es vorteilhaft, wenn das Kennfeld in einer Steuereinheit der Schleifmaschine hinterlegt wird, so dass keine zusätzlichen Steuerungen verwendet werden müssen.

Dies ist auf einfache Weise möglich, wenn als Schleifmaschine eine CNC-Maschine verwendet wird, welche ohnehin auf elektronisch gespeicherte Daten zurückgreift. Des Weiteren ist mit einer solchen Maschine eine automatisierte Bearbeitung möglich.

Vorzugsweise sind in der Messvorrichtung Referenzventile zur Messung angeordnet. Da die größten Abweichungen aufgrund von Toleranzen an den Hebeln und der Steuerwelle entstehen, wird durch die Verwendung von Referenzventilen der Aufwand bei der Vorbereitung zur Messung gering gehalten, da immer die gleichen Ventile für viele aufeinander folgende Messungen genutzt werden können.

Alternativ ist es möglich, jeweils den Zwischenhebeln und Rollenschlepphebeln zugeordnete einzubauende Ventile in die Messvorrichtung einzulegen. Auf diese Weise wird eine noch höhere Genauigkeit bezüglich des Ventilgleichhubes erzielt, da eine weitere Komponente, welche Toleranzen bei der Herstellung unterworfen ist, als Fehlerquelle entfällt.

Vorteilhafterweise wird die Messung in einer definierten Referenzposition der Referenzsteuerwelle durchgeführt. Die Referenzsteuerwelle kann so fest in die Messvorrichtung eingelegt werden.

In einem hierzu weiterführenden Verfahren ist die Referenzposition der Referenzsteuerwelle die Position, in der diese einen Minimalhub der Ventile verursacht. Entsprechend wird die Anpassung erneut in dem kritischsten Betriebspunkt vorgenommen, da ungleiche Ventilhübe vor allem in Betriebszuständen mit geringen Ventilhüben unerwünschte Folgen haben. Dies verbessert wiederum die Genauigkeit der Einstellung.

Des Weiteren ist es vorteilhafterweise möglich, zum Abgleich der von der Messvorrichtung gemessenen Daten mehrere Messungen in verschiedenen definierten Stellungen der Referenzsteuerwelle vorzunehmen. Entsprechend können Messfehler ermittelt werden und so sichergestellt werden, dass der Ausschuss durch falsche Bearbeitung der Steuerwelle minimiert wird. Des Weiteren wäre es möglich, die Nocken der Steuerwelle über ihren Umfang, falls erforderlich, unterschiedlich zu bearbeiten, indem die Ergebnisse mehrerer Positionen aufgenommen werden und dementsprechend die Steuerwelle abgeschliffen wird.

Es wird somit ein Verfahren zur Herstellung von Ventilgleichhüben an variablen Ventiltrieben von Verbrennungskraftmaschinen geschaffen, mit dem auch bei größeren verwendeten Toleranzen dennoch eine weitestgehende Gleichheit der Ventilhübe aller Ventile eines Motors, insbesondere im Bereich kleiner geforderter Ventilhübe, sichergestellt wird. Eine Klassifizierung ist nicht mehr erforderlich. Zusätzliche Bauteile im Vergleich zu den sonst üblichen Verfahren werden nicht benötigt. Der Ausschuss oder die notwendige Nachbearbeitung von Bauteilen wird deutlich verringert, so dass eine höhere Prozessstabilität vorliegt. Es kann auf kostengünstige Weise ein variabler Ventiltrieb geschaffen werden, mit dem ein gleichmäßiger Lauf des Motors sichergestellt ist.

Das erfindungsgemäße Verfahren wird anhand der Figuren im Folgenden beschrieben.

Figur 1 zeigt eine schematische Darstellung der Messung sowie der folgenden Bearbeitung.

Das erfindungsgemäße Verfahren nutzt eine Messvorrichtung 10, in welche eine Referenznockenwelle 12, eine Referenzsteuerwelle 14 sowie im vorliegenden Ausführungsbeispiel vier Referenzkulissen 16 eingelegt sind. Des Weiteren befinden sich in der Messvorrichtung 10 Aufnahmen für acht Referenzgaswechselventile 18.

Diese Referenzbauteile 12, 14, 16, 18 sind jeweils vermessen worden und befinden sich möglichst exakt im mittleren Toleranzbereich, so dass sie exakt die Auslegungsabmessungen aufweisen.

Die Messvorrichtung 10 weist für jedes Gaswechselventil 18 einen Messtaster 20 auf, über den die Auslenkung jedes Gaswechselventils 18 in der Messvorrichtung 10 von einem Referenznullpunkt aus gemessen werden kann.

Die Messtaster 20 sind über ein Datenkabel 22 mit einer Steuereinheit 24 verbunden, die entweder mit einer CNC-Schlelfmaschine 26 über ein weiteres Datenkabel 22 verbunden ist oder in der CNC-Schleifmaschine 26 integriert ist.

Im Folgenden wird der variable Ventiltrieb in der Messvorrichtung 10 vervollständigt, indem vier Zwischenhebel 28 und acht Rollenschlepphebel 30 in die Messvorrichtung 10 eingesetzt werden und mittels vier Doppelschenkelfedern 32 entsprechend in bekannter Weise gegen die Referenzkulisse 16, die Referenznockenwelle 12 und die Referenzsteuerwelle 14 belastet werden, so dass ein vollständiger Ventiltrieb geschaffen wird.

Des Weiteren wird in die Schleifmaschine 26 eine zu bearbeitende Steuerwelle 34 mit Steuerwellennocken 36, welche mit den Zwischenhebeln 28 zusammenwirken, eingelegt. Die zu bearbeitende Steuerwelle 34 sowie die Zwischenhebel 28 und die Rollenschlepphebel 10 werden später gemeinsam in einen Verbrennungsmotor eingebaut und war exakt an den Positionen, an denen sie in der Messvorrichtung 10 angeordnet sind und zusammenwirken. Hierzu werden die Bauteile entsprechend markiert, beispielsweise durch Matrix-Lasern.

Im Folgenden beginnt der Messvorgang, indem die Referenznockenwelle 12 einmal oder mehrmals gedreht wird. Diese Drehung hat einen Ventilhub an jedem einzelnen Referenzgaswechselventil 18 zur Folge, der über die Messtaster 20 aufgenommen wird und über das Datenkabel 22 an die Steuereinheit 24 weitergegeben wird. Die Referenzsteuerwelle 14 befindet sich in der Drehstellung, in der sie den kleinsten Ventilhub verursacht. Im Folgenden wird das Referenzgaswechselventil 18 mit dem kleinsten Ventilhub bestimmt und die Ventilhubdifferenzen Δx dieses Referenzgaswechselventils 18 zu allen anderen Referenzgaswechselventilen 18 berechnet.

Diese Ventilhubdifferenz Δx entspricht jeweils einer Achsabstandsdifferenz Δd im Vergleich zu einem Nennmaß der Steuerwelle 34. Die entsprechende Kennlinie wird zuvor mittels Versuchen mit Referenzzwischenhebeln und Referenzrollenschlepphebeln ermittelt, so dass diese ermittelte Δx/Δd-Kennlinie in der Steuereinheit 24 hinterlegt werden kann.

Die CNC-Schleifmaschine 26 bearbeitet nun die zu bearbeitende Steuerwelle 34 derart, dass die Abschnitte der Steuerwelle 34, die mit einem Gaswechselventil 18 zusammenwirken, also die Steuerwellennocken 36, welche nicht den kleinsten Ventilhub aufweisen, nicht nur auf Nennmaß abgeschliffen werden, sondern zusätzlich um die ermittelte Achsabstandsdifferenz Δd.

Dies hat zur Folge, dass beim Zusammenbau des variablen Ventiltriebs mit den Zwischenhebeln 28, den Rollenschlepphebeln 30 entsprechend Ihrer Position in der Messvorrichtung 10 und der so bearbeiteten Steuerwelle 34 ein gleicher Ventilhub für alle Ventile erzielt wird, da die Toleranzfehler der Bauteile durch die entsprechende Bearbeitung der verwendeten Steuerwelle 34 ausgeglichen werden.

Entsprechend können die Zwischen- und Rollenschlepphebel mit weniger exakten Toleranzen hergestellt werden, wodurch Herstellkosten deutlich reduziert werden. Dennoch wird ein Ventilgleichhub erreicht, was zu einem deutlich ruhigeren Motorlauf führt. Der Abgleich zu diesen kleinsten Ventilhüben wird durchgeführt, da in diesem Bereich die größten Volumenstrorndifferenzen bei geringen Ventilhubdifferenzen auftreten, was den ungleichmäßigen Lauf des Motors verursacht.

Selbstverständlich wäre es auch möglich, die Messung in anderen Stellungen der Referenzsteuerwelle 14 vorzunehmen, da die Hauptdifferenzen im Ventilhub aufgrund der Zwischenhebel und Rollenschlepphebel auftreten. Auch ist es denkbar, in mehreren Stellungen der Referenzsteuerwelle derartige Messungen durchzuführen oder die Ventilhübe bei einer Drehung der Referenzsteuerwelle zu messen und die Nockenwelle in ihrer Maximalhub verursachenden Stellung stehen zu lassen. Auf diese Weise könnte die zu bearbeitende Steuerwelle gegebenenfalls über ihren gesamten Umfang entsprechend bearbeitet werden. Denkbar wäre es auch, statt der Referenzgaswechselventile, die einzubauenden Gaswechselventile bei der Messung zu verwenden, um eine weitere Quelle einer Ventilhubdifferenz am fertigen Verbrennungsmotor auszuschließen, ohne den Schutzbereich des Hauptanspruchs zu verlassen.

## Patentansprüche

1. Verfahren zur Herstellung von Ventilgleichhüben an variablen Ventiltrieben, wobei eine zu bearbeitende Steuerwelle (34) in eine Schleifmaschine (26) eingelegt wird und die Steuerwellennocken (36) entsprechend hinterlegter Werte abgeschliffen werden,
**dadurch gekennzeichnet, dass**
- einzubauende Zwischenhebel (28) und Rollenschlepphebel (30) in eine Messvorrichtung (10) eingelegt werden, in der eine Referenznockenwelle (12) und eine Referenzsteuerwelle (14) sowie Referenzkulissen (16) angeordnet sind,
- die resultierenden Ventilhübe in der Messvorrichtung (10) bei einer Drehung der Referenznockenwelle (12) gemessen werden
- das Gaswechselventil (18) mit dem kleinsten Ventilhub bestimmt wird
- die Ventilhubdifferenz Δx zwischen dem Gaswechselventil (18) mit dem kleinsten Ventilhub Δx und dem jeweiligen Ventilhub jedes anderen Gaswechselventils (18) gemessen wird
- die einzelnen Ventilhubdifferenzen Δx in Achsabstandsdifferenzen Δd der zu bearbeitenden Steuerwelle (34) über ein Kennfeld Δx/Δd, welches eine Ventilhubdifferenz Δx eines Gaswechselventils (18) einer Achsabstandsdifferenz Δd der Steuerwelle (34) zuordnet, umgerechnet werden,
- der dem Gaswechselventil (18) mit dem kleinsten Ventilhub zuzuordnende Steuerwellennocken (36) auf Nennmaß abgeschleift wird und die anderen Steuerwellennocken (36) auf das Nennmaß gemindert um die jeweilige über das Kennfeld ermittelte Achsabstandsdifferenz Δd der Steuerwelle (34) des jeweiligen zugeordneten Gaswechselventils (18) abgeschleift wird.

2. Verfahren zur Herstellung von Ventilgleichhüben an variablen Ventiltrieben nach Anspruch 1,
**dadurch gekennzeichnet, dass**
die jeweilige bearbeitete Steuerwelle (34) und die zugehörigen Zwischenhebel (28) und Rollenschlepphebel (30) zum weiteren Verbau einander eindeutig zugeordnet werden.

3. Verfahren zur Herstellung von Ventilgleichhüben an variablen Ventiltrieben nach einem der vorhergehenden Ansprüche,
**dadurch gekennzeichnet, dass**
das Kennfeld durch Versuche mit Referenzzwischenhebeln und Referenzrollenschlepphebeln ermittelt wird.

4. Verfahren zur Herstellung von Ventilgleichhüben an variablen Ventiltrieben nach einem der vorhergehenden Ansprüche,
**dadurch gekennzeichnet, dass**
das Kennfeld in einer Steuereinheit (24) der Schleifmaschine (26) hinterlegt wird.

5. Verfahren zur Herstellung von Ventilgleichhüben an variablen Ventiltrieben nach einem der vorhergehenden Ansprüche,
**dadurch gekennzeichnet, dass**
als Schleifmaschine (26) eine CNC-Maschine verwendet wird.

6. Verfahren zur Herstellung von Ventilgleichhüben an variablen Ventiltrieben nach einem der vorhergehenden Ansprüche,
**dadurch gekennzeichnet, dass**
in der Messvorrichtung (10) Referenzgaswechselventile (18) zur Messung angeordnet sind.

7. Verfahren zur Herstellung von Ventilgleichhüben an variablen Ventiltrieben nach einem der Ansprüche 1 bis 5,
**dadurch gekennzeichnet, dass**
jeweils den Zwischenhebeln (28) und Rollenschlepphebeln (30) zugeordnete einzubauende Ventile in die Messvorrichtung (10) eingelegt werden.

8. Verfahren zur Herstellung von Ventilgleichhüben an variablen Ventiltrieben nach einem der vorhergehenden Ansprüche,
**dadurch gekennzeichnet, dass**
die Messung in einer definierten Referenzposition der Referenzsteuerwelle (14) durchgeführt wird.

9. Verfahren zur Herstellung von Ventilgleichhüben an variablen Ventiltrieben nach einem der vorhergehenden Ansprüche,
**dadurch gekennzeichnet, dass**
die Referenzposition der Referenzsteuerwelle (14) die Position ist, in der diese einen Minimalhub der Gaswechselventile (18) verursacht.

10. Verfahren zur Herstellung von Ventilgleichhüben an variablen Ventiltrieben nach einem der vorhergehenden Ansprüche,
**dadurch gekennzeichnet, dass**
zum Abgleich der von der Messvorrichtung (10) gemessenen Daten mehrere Messungen in verschiedenen definierten Stellungen der Referenzsteuerwelle (14) vorgenommen werden.

## Claims

1. Method for producing equal valve strokes in variable valve trains, wherein a control shaft (34) to be worked is placed in a grinding machine (26) and the control shaft cams (36) are ground according to stored values, **characterized in that**
- intermediate levers (28) and roller cam followers (30) to be mounted are placed into a measuring device (10) in which a reference camshaft (12) and a reference control shaft (14), as well as reference slotted links (16) are arranged,
- the resulting valve lifts are measured in the measuring device (10) for a rotation of the reference camshaft (12),
- the gas exchange valve (18) with the smallest valve lift is determined,
- the valve lift difference Δx between the gas exchange valve (18) with the smallest valve lift Δx and the respective valve lift of each other gas exchange valve (18) is measured,
- using a characteristic diagram Δx/Δd, the individual valve lift differences Δx are converted into centre distance differences Δd of the control shaft (34) to be worked, the characteristic diagram allocating a valve lift difference Δx of a gas exchange valve (18) to a centre distance difference Δd of the control shaft (34,
- the control shaft cam (36) allocated to the gas exchange valve (18) having the smallest valve lift is ground to nominal dimension, and the other control shaft cams (36) are ground to nominal dimension minus the respective centre distance difference Δd of the control shaft (34) of the respective allocated gas exchange valve (18) determined by means of the characteristic diagram.

2. Method for producing equal valve strokes in variable valve trains of claim 1, **characterized in that** the respective worked control shaft (34) and the associated intermediate levers (28) and roller cam followers (30) are unambiguously associated to each other for further assembly.

3. Method for producing equal valve strokes in variable valve trains of one of the preceding claims, **characterized in that** the characteristic diagram is determined by tests using reference intermediate levers and reference roller cam followers.

4. Method for producing equal valve strokes in variable valve trains of one of the preceding claims, **characterized in that** the characteristic diagram is stored in a control unit (24) of the grinding machine (26).

5. Method for producing equal valve strokes in variable valve trains of one of the preceding claims, **characterized in that** a CNC machine is used as the grinding machine (26).

6. Method for producing equal valve strokes in variable valve trains of one of the preceding claims, **characterized in that** reference gas exchange valves (18) are arranged in the measuring device (10) for measuring purposes.

7. Method for producing equal valve strokes in variable valve trains of one of claims 1 to 5, **characterized in that** valves to be assembled, which are respectively allocated to the intermediated levers (28) and the roller cam followers (30), are placed in the measuring device (10).

8. Method for producing equal valve strokes in variable valve trains of one of the preceding claims, **characterized in that** the measurement is performed at a defined reference position of the reference control shaft (14).

9. Method for producing equal valve strokes in variable valve trains of one of the preceding claims, **characterized in that** the reference position of the reference control shaft (14) is the position in which the same causes a minimum lift of the gas exchange valves (18).

10. Method for producing equal valve strokes in variable valve trains of one of the preceding claims, **characterized in that** for matching the data measured by the measuring device (10), a plurality of measurements are made in different defined positions of the reference control shaft (14).

## Revendications

1. Méthode pour obtenir des levées de soupapes égales dans un mécanisme de distribution variable, dans laquelle un arbre de commande (34) à usiner es placer dans une rectifieuse (26) et les cames (36) de l'arbre de commande sont abrasés conformément à des valeurs stockées,
**caractérisée en ce que**
- des leviers intermédiaires (28) et culbuteurs à galet (30) à installer sont placer dans un dispositif de mesure (10) dans lequel sont disposés un arbre à cames de référence (12) et un arbre de commande de référence (14), ainsi que des coulisses de référence (16),
- les levées de soupape résultantes sont mesurées dans le dispositif de mesure (10) pour un tour complet de l'arbre à cames de référence (12),
- la soupape d'échange de gaz (18) avec la plus petite levée de soupape est déterminée,
- la différence des levées de soupape Δx entre la soupape d'échange de gaz (18) avec la plus petite levée de soupape et la levée de soupape respective de chaque autre soupape d'échange de gaz (18) est mesurée,
- les différences des levées de soupape Δx sont converties, à l'aide d'un diagramme caractéristique Δx/Δd, en des différences de l'écartement des axes Δd de l'arbre de commande à usiner (34), ledit diagramme caractéristique assignant une différence des levées de soupape Δx d'une soupape d'échange de gaz (18) à une différence de l'écartement des axes Δd de l'arbre de commande (34),
- la came (36) de l'arbre de commande à assigner à la soupape d'échange de gaz (18) avec la plus petite levée de soupape est abrasée jusqu'à la dimension nominale et les autres cames (36) de l'arbre de commande sont abrasées jusqu'à la dimension nominale moins la différence de l'écartement des axes Δd de l'arbre de commande (34) de la soupape d'échange de gaz (18) respectivement associée, la différence étant déterminée à l'aide du diagramme caractéristique.

2. Méthode pour obtenir des levées de soupapes égales dans un mécanisme de distribution variable selon la revendication 1, **caractérisée en ce que** l'arbre de commande (34) usiné et les leviers intermédiaires (28) et culbuteurs à galet (30) associés sont assignés clairement l'un à l'autre pour l'assemblage ultérieur.

3. Méthode pour obtenir des levées de soupapes égales dans un mécanisme de distribution variable selon l'une quelconque des revendications précédentes, **caractérisée en ce que** le diagramme caractéristique est déterminé par des essais utilisant des leviers intermédiaires de référence et des culbuteurs à galet de référence.

4. Méthode pour obtenir des levées de soupapes égales dans un mécanisme de distribution variable selon l'une quelconque des revendications précédentes, **caractérisée en ce que** le diagramme caractéristique est stocké dans une unité de commande (24) de la rectifieuse (26).

5. Méthode pour obtenir des levées de soupapes égales dans un mécanisme de distribution variable selon l'une quelconque des revendications précédentes, **caractérisée en ce qu'**une machine CNC est utilisée comme rectifieuse (26).

6. Méthode pour obtenir des levées de soupapes égales dans un mécanisme de distribution variable selon l'une quelconque des revendications précédentes, **caractérisée en ce que** des soupapes d'échange de gaz de référence (18) sont disposées dans le dispositif de mesure (10) pour le mesurage.

7. Méthode pour obtenir des levées de soupapes égales dans un mécanisme de distribution variable selon l'une quelconque des revendications 1 à 5, **caractérisée en ce que** des soupapes à installer, respectivement assignées aux leviers intermédiaires (28) et aux culbuteurs à galet (30), sont disposées dans le dispositif de mesure (10).

8. Méthode pour obtenir des levées de soupapes égales dans un mécanisme de distribution variable selon l'une quelconque des revendications précédentes, **caractérisée en ce que** le mesurage est effectué dans une position de référence définie de l'arbre de commande de référence (14).

9. Méthode pour obtenir des levées de soupapes égales dans un mécanisme de distribution variable selon l'une quelconque des revendications précédentes, **caractérisée en ce que** la position de référence de l'arbre de commande de référence (14) est la position dans laquelle celui-ci cause une levée minimale des soupapes d'échange de gaz de référence (18).

10. Méthode pour obtenir des levées de soupapes égales dans un mécanisme de distribution variable selon l'une quelconque des revendications précédentes, **caractérisée en ce que** plusieurs mesures sont effectuées dans différentes position définies de l'arbre de commande de référence (14) pour l'adéquation des données mesurées par le dispositif de mesure (10).
